# FASCICULE DE BREVET EUROPEEN

(11) **EP 2 397 808 B1**
(45) Date de publication et mention de la délivrance du brevet: **20.02.2013**
(21) Numéro de dépôt: 11290272.1
(22) Date de dépôt: 14.06.2011
(51) Int. Cl.: F41H 11/16, F41H 11/20

(54) **Equipement pour neutraliser des engins explosifs ou analogues commandés par liaison filaire**
Vorrichtung zur Neutralisierung eine mit einem Draht gesteuerte Sprengladung oder dergleichen
Device for neutralising an explosive charge and the like controled by wire

(30) Priorité: 18.06.2010 FR 1002586
(43) Date de publication de la demande: 21.12.2011
(73) Titulaire: MBDA France, 75016 Paris (FR)
(72) Inventeur: Hembise, Dominique, 78370 Plaisir (FR); Crosnier, François Sylvain, 78960 Voisins le Bretonneux (FR)
(74) Mandataire: Hauer, Bernard

(56) Documents cités:
- EP-A1- 2 048 469
- WO-A1-01/63058
- FR-A- 994 814
- US-A- 2 460 322
- US-A- 5 189 243

## Description

La présente invention concerne un équipement pour neutraliser des engins explosifs ou analogues enfouis dans le sol et commandés à distance par une liaison filaire telle qu'électrique, ainsi qu'un véhicule destiné à la sécurisation d'itinéraires (routes, pistes,...) et sur lequel est monté ledit équipement de neutralisation.

On sait que la prolifération des engins désignés EEI pour engins explosifs improvisés, en particulier dans les zones de conflit, constitue une menace de plus en plus dangereuse et croissante vis-à-vis des personnes (militaires ou civils) et véhicules empruntant les routes et pistes où ils sont dissimulés. En effet, ces engins explosifs improvisés sont réalisés relativement de manière simple et artisanale, à partir de composants et/ou de mécanismes facilement disponibles commercialement et détournés de leur utilisation initiale, permettant de concevoir notamment leurs moyens d'armement et de mise à feu, dont le déclenchement peut s'effectuer, selon le type d'engins, par pression, chaleur, ou à distance par liaison filaire notamment ou de manière radiocommandée.

L'équipement de l'invention a pour but de traiter les engins explosifs commandés à distance par une liaison filaire du type électrique, reliant la charge explosive enfouie dans le sol dans la piste et un détonateur commandable distant de la charge.

A ce jour, aucun équipement n'est capable de traiter efficacement cette menace à l'exception de patrouilles de militaires empruntant prudemment la piste pour la sécuriser, ce qui constitue une opération longue et particulièrement exposée.

En effet, les équipements qui existent sont peu adaptés à ce type d'engins filaires.

Par exemple,
- Les équipements de détection d'électronique à distance sont inopérants sur cette menace qui peut très bien fonctionner sans aucune électronique, un seul détonateur électrique suffit.
- La détection visuelle est également inopérante car la charge est enfouie sous la route, par exemple, dans un nid de poule. Le fil de mise à feu est totalement dissimulé et invisible pour un équipage de véhicule circulant sur la route.
- Les équipements à détection de fil ne sont pas non plus utiles car ceux qui existent sont dérivés des détecteurs de métaux à main, qui demandent une vitesse lente et une hauteur de balayage par rapport
au sol très faible (quelques centimètres).

Ces moyens sont donc inadaptés pour une mission qui consiste à sécuriser une route ou une piste sans exposer de militaires débarqués.

Certes, on peut envisager des blindés portant des équipements lourds de déminage mais ceux-ci demandent une logistique importante, et ne sont pas non plus adaptés à des pistes difficiles. Par exemple, le document US 5189243 enseigne un tel équipement lourd de déminage porté par un char et traitant les mines usuelles enfouies dans le sol.

On connaît aussi, par le document WO 2007/058868, un outil multifonctionnel articulé en bout d'un bras commandable lié à un équipement robotisé. Celui-ci est commandé à distance et est amené, après détection, proche d'un engin explosif. L'outil est manoeuvré pour creuser le sol par des lames issues de doigts articulés de préhension et dégage l'engin puis, après différentes manipulations, le fil ou câble de l'engin est placé dans des mâchoires de découpe prévus dans les lames pour y être sectionné.

On se rend donc compte que le travail d'un tel robot, s'il est efficace, est particulièrement long (temps d'intervention important) et méticuleux pour réussir à dégager puis à placer à distance les câbles dans les mâchoires à couteaux, et ne peut donc être opérationnel que sur des cibles ponctuelles détectées. De la sorte, il ne peut servir à la sécurisation d'itinéraires sur de grandes distances compte tenu du temps nécessaire à neutraliser chaque engin explosif.

La présente invention a pour but de remédier à ces inconvénients, et concerne un équipement de neutralisation dont la conception permet de traiter efficacement les engins explosifs à liaison filaire de manière sûre et rapide, sans exposer du personnel.

A cet effet, l'équipement pour neutraliser des engins explosifs ou analogues enfouis dans le sol et commandés à distance par une liaison filaire, équipement du type destiné à être associé à un véhicule et comportant un outil pour dégager et couper la liaison filaire, est remarquable, selon l'invention, en ce que :
- ledit outil se présente sous la forme d'au moins une griffe d'extrémité apte à pénétrer dans le sol pour accrocher ladite liaison filaire et rompre celle-ci par le déplacement dudit outil, et, par rapport à la direction d'avance apte à être imposée par le véhicule, ledit outil à griffe est déporté latéralement pour que cette dernière soit amenée dans l'une des zones latérales au véhicule, en se trouvant dans un plan sensiblement perpendiculaire au sol,
- il comprend un support allongé au bout duquel est monté ledit outil à griffe pour le déporter latéralement sur ladite zone latérale choisie, et qui se présente sous la forme d'un bras qui est apte, d'un côté, à être relié transversalement au véhicule et auquel est associé, de l'autre côté, ledit outil à griffe, et
- ledit outil comporte un porte-griffe dont la liaison avec le bras et/ou la griffe est du type amovible.

Ainsi, grâce à l'invention, la griffe réalise dans le sol un sillon continu à la manière d'un soc de matériel agricole, permettant de repérer les liaisons filaires courant transversalement à la piste des engins explosifs, et de sectionner ces liaisons filaires par suite de l'avance du véhicule lorsque l'équipement est associé à ce dernier, en neutralisant lesdits engins avant le passage du véhicule. Ces derniers enfouis dans le sol de la piste sont ensuite repérés par la liaison filaire rompue et retirés.

Un tel équipement de neutralisation est donc de conception légère et permet de sécuriser rapidement un itinéraire (piste, route, ...) vis-à-vis de ce type d'engins explosifs à liaison filaire. La griffe est en outre simplement changée après usure.

Par ailleurs, l'équipement comprend des moyens d'enfoncement de la griffe dans le sol de façon que celle-ci agisse sur une profondeur suffisante.

Dans un premier exemple, lesdits moyens d'enfoncement sont définis par l'élasticité même dudit outil et/ou dudit support allongé, apte à forcer spontanément la griffe dans le sol par réaction.

Avantageusement, ledit support allongé et ledit porte-griffe sont réalisés en une unique lame élastiquement déformable.

Dans un deuxième exemple, lesdits moyens d'enfoncement sont définis par la masse propre dudit équipement. Notamment lorsque ce dernier est monté sur un matériel roulant muni d'autres équipements de détection d'engins du type massique, thermique, etc...

Dans un troisième exemple, lesdits moyens d'enfoncement sont définis par un organe d'actionnement élastique monté entre le support allongé et l'outil à griffe, lesdits support et outil étant reliés l'un à l'autre par un axe d'articulation autour duquel peut pivoter l'outil à griffe.

De préférence, ledit organe d'actionnement est un combiné ressort-amortisseur ou analogue.

De plus, l'équipement peut comporter des moyens de relevage de l'outil à griffe par rapport au sol. Par exemple, lesdits moyens de relevage comprennent un vérin de commande ou analogue monté respectivement entre le support allongé et l'outil à griffe, lesdits supports et outil étant reliés l'un à l'autre autour d'un axe d'articulation.

L'équipement peut également comprendre des moyens fusibles aptes à séparer l'outil à griffe du reste de l'équipement, ce qui évite d'endommager le véhicule au cas où l'outil serait bloqué par un obstacle. Ils peuvent être, par exemple, définis par une interface à vis fusibles calibrées, disposée sur le support allongé au niveau de l'une des liaisons de celui-ci à l'outil à griffe ou au véhicule.

L'équipement peut aussi comprendre des moyens pour limiter la profondeur d'enfoncement de la griffe dans le sol.

Dans un mode particulier de réalisation, lesdits moyens de limitation comprennent au moins une roue à laquelle est lié ledit outil à griffe et dont le contact avec le sol fait office de butée limitant l'enfoncement de la griffe dans le sol.

En variante, lesdits moyens de limitation comprennent au moins un élément plat sous forme de ski qui est lié audit outil à griffe et dont le contact avec le sol fait office de butée limitant l'enfoncement de la griffe dans le sol.

Par ailleurs, pour optimiser la détection et la neutralisation des engins explosifs à liaison filaire, ledit outil peut comprendre au moins deux griffes disposées en série l'une derrière l'autre ou au moins deux griffes disposées en parallèle.

L'invention concerne également le véhicule destiné à la sécurisation d'itinéraires tels que routes, pistes ou analogues, susceptibles de comporter des engins explosifs ou analogues enfouis dans le sol et commandés à distance par une liaison filaire. Avantageusement, il comprend au moins un équipement de neutralisation tel que défini précédemment.

Le véhicule peut être du type piloté par un conducteur ou du type piloté à distance.

De préférence, ledit équipement est porté par la structure dudit véhicule ou par un matériel roulant attelé à l'avant dudit véhicule et portant avantageusement des moyens d'activation d'engins explosifs dont le déclenchement est commandé différemment.
Les figures du dessin annexé feront bien comprendre comment l'invention peut être réalisée. Sur ces figures, des références identiques désignant des éléments semblables.
La figure 1 est une vue en perspective schématique de l'équipement de neutralisation d'engins explosifs filaires, selon un exemple de réalisation, porté par un véhicule.
La figure 2 montre, en perspective partielle, une réalisation de l'équipement de neutralisation avec des moyens de séparation de l'outil à griffe de celui-ci.
La figure 3 montre, en perspective partielle, une réalisation de l'équipement de neutralisation avec des moyens de relevage de l'outil à griffe .
La figure 4 montre, en perspective partielle, une réalisation de l'équipement de neutralisation avec un exemple de moyens d'enfoncement de la griffe dans le sol.
La figure 5 montre, en perspective partielle, une réalisation de l'équipement de neutralisation avec la griffe dudit outil démontable.
La figure 6 est une vue de côté de l'équipement monté sur une structure rigide d'un matériel roulant.
La figure 7 montre, en perspective partielle, une réalisation de l'équipement de neutralisation, dans laquelle le support de déport et l'outil à griffe sont monobloc.

L'équipement de neutralisation 1 d'engins explosifs E, montré sur la figure 1, est associé de préférence à un véhicule blindé motorisé 2 destiné, entre autres missions, à la sécurisation de voies d'itinéraire telles que des pistes , routes, etc... dans des zones à risques. Et le but de cet équipement 1 est de neutraliser plus particulièrement les engins explosifs E dont l'activation est commandée par une liaison filaire LF. On a ainsi représenté, par un trait pointillé sur la figure 1, l'un de ces engins E enfoui dans la piste P empruntée par le véhicule 2 et auquel est issue la liaison filaire LF du type à câble électrique. Cette liaison LF est, elle aussi, dissimulée dans le sol et est généralement disposée transversalement à la piste P pour aboutir, à distance, à un détonateur commandable.

Dans cet exemple, le véhicule 2 portant l'équipement de neutralisation 1 est piloté par un équipage dont un conducteur, mais il pourrait être sans pilote et commandé à distance à la manière d'un robot. Par ailleurs, bien que logiquement placé à l'avant du véhicule 2, l'équipement de neutralisation 1 pourrait être situé latéralement à ce dernier, voire à l'arrière.

L'équipement de neutralisation 1 illustré schématiquement comprend un outil 3 pour agir sur la liaison filaire LF de l'engin E afin de la sectionner et, selon l'invention, l'outil 3 se présente sous la forme d'une griffe 4 dont l'extrémité libre 5 pénètre dans le sol pour accrocher la liaison filaire LF et la rompre par suite de l'avance du véhicule 2 sur la piste P.

Par rapport au déplacement du véhicule, selon la direction A, la griffe 4 suit parallèlement celle-ci et est disposée dans un plan perpendiculaire au sol, c'est-à-dire vertical, en y réalisant un sillon SL. Et elle est déportée devant et latéralement par rapport au véhicule circulant sur la piste P dans laquelle peuvent être enfouis les engins explosifs E, pour être amenée dans l'une des zones latérales Z au véhicule. Une telle zone Z, comme le montre la figure 1, est comprise entre le côté latéral correspondant CL du véhicule et un relief, non représenté, tel qu'un talus, fossé, etc..., limitant naturellement la voie et donc l'extension de l'outil, de sorte que la griffe se trouve souvent sur le bas-côté, le bord ou l'accotement de la voie empruntée.

Pour autoriser le déport latéral de l'outil 3 à griffe 4, par rapport au véhicule, l'équipement 1 comprend, dans le mode de réalisation illustré sur la figure 1, un support allongé 6 qui est, d'un côté, articulé autour d'axes 7 aux deux anneaux de remorquage ou d'attelage usuels 8 solidaires de la plaque avant blindée 9 du véhicule 2, et porte, de l'autre côté, l'outil de travail 3. Plus particulièrement, le support allongé 6 est constitué d'un bras 10 formant poutre, qui est agencé transversalement au véhicule 2 et à distance de la face avant 9 de ce dernier par deux éléments de liaison parallèles 11 formant entretoise et reliant perpendiculairement le bras 10 aux deux anneaux 8 de la face avant du véhicule. Ces éléments de liaison 11, combinés à la longueur du bras 10, permettent d'éloigner, à une distance suffisante la griffe 4 du véhicule pour agir sur la zone latérale Z de la piste P.

L'outil 3 comporte, par ailleurs, un porte-griffe 12 pour la liaison au bras de déport 10. Ce porte-griffe peut être monobloc avec la griffe 4 (figures 1 à 3) ou former un manche de support pour le montage de la griffe (figures 4 à 6), par son extrémité opposée à celle effilée pénétrant le sol. La forme de la griffe peut être pliée (figures 1 et 4), courbée (figures 2, 3, 5 et 6) ou autre et son profil, tourné dans le sens d'avance du véhicule vers les liaisons filaires à sectionner, peut être bien entendu relativement tranchant pour faciliter leur rupture. La profondeur d'enfoncement de la griffe dans le sol S, optimisée par sa forme et son profil, est de l'ordre de quelques centimètres et permet d'accrocher la liaison filaire dissimulée LF et de rompre celle-ci par le « choc » d'entraînement dû à l'avance du véhicule 2.

Aussi, pour garantir un fonctionnement optimal et sûr, l'équipement de neutralisation 1 comprend plusieurs moyens spécifiques qui sont décrits ci-après.

Par exemple, pour assurer la protection entre la structure du véhicule et l'outil au cas où la griffe se trouverait bloquée par un obstacle (relief trop rigide ou abrupte pour qu'elle puisse s'échapper spontanément), des moyens fusibles de séparation 15 sont prévus sur l'équipement 1.

Dans la représentation illustrée sur la figure 2, ces moyens fusibles 14 sont obtenus par une interface dédiée 15 à vis fusibles calibrées 16, agencée au niveau du bras transversal de déport 10, près de l'outil 3 à griffe 4. Cette interface 15 se compose de deux plaques 17, 18 solidaires respectivement du bras 10 et de son extrémité 19 dans cet exemple et associant ceux-ci par les vis fusibles 16. L'extrémité 19 pourrait être le porte-outil lui-même. Ainsi, lorsque la griffe 4 est immobilisée ou coincée, les efforts engendrés sur l'équipement par suite de l'avance du véhicule 2 alors que la griffe est bloquée, passent par l'interface 15, laquelle se rompt au niveau des vis 16 qui cèdent, pour séparer l'outil 3 avec l'extrémité 19 du bras transversal de déport 10. Cela évite, par conséquent, d'endommager l'équipement 1 et éventuellement la structure avant du véhicule.

Les vis fusibles rompues 16 sont ensuite simplement remplacées par de nouvelles vis pour assembler à nouveau le bras 10 et l'outil 3 de l'équipement de neutralisation 1.

On pourrait aussi envisager de prévoir ces moyens fusibles 14 au niveau des éléments de liaison 11 du support 6, articulés aux anneaux d'attache 8 du véhicule.

Des moyens de relevage 20 de l'outil à griffe sont également prévus sur l'équipement 1 de manière à amener l'outil 3 d'une position basse active à une position haute inactive lorsqu'il n'est pas utilisé, en attente par exemple, voire même pour franchir un obstacle important (rocher) situé sur la zone Z.

Dans un mode de réalisation illustré sur la figure 3, les moyens de relevage 20 sont définis par un vérin ou analogue 21 du type fluidique ou électrique, monté entre le support allongé 6 et l'outil 3 à griffe 4, lesquels support 6 et outil 3 sont alors articulés entre eux autour d'un axe horizontal 22, parallèle au véhicule. Par exemple, le bras de déport 10 du support 6 se termine par une chape 23 dans laquelle s'articule, autour de l'axe 22 une extrémité allongée 25, qui peut être celle du bras 10 ou du porte-griffe 12. Les moyens fusibles 14 entre ceux-ci sont par ailleurs illustrés. Et le cylindre 26 du vérin 21 est relié, par un axe d'articulation horizontal 27, à une chape 28 du bras, tandis que sa tige 29 est montée autour d'un axe d'articulation également horizontal 30 parallèles aux autres 22 et 27, à une chape 31 prévue sur l'extrémité 25.

On comprend donc, que la rentrée (ou la sortie) de la tige 29 lors de l'actionnement du vérin 21, dans son cylindre 26 entraîne le pivotement de l'outil 3 à griffe 4 solidaire de l'extrémité 25 autour de l'axe d'articulation 22 et, en conséquence, le relevage selon la flèche F de l'outil 3.

On remarque, en outre, que l'autre côté du bras transversal de déport 10 se termine par une chape d'articulation 23' analogue à la précédente. Cela permet de pouvoir monter l'outil à griffe 3 avec l'extrémité correspondante 25, sur ce côté du bras, simplement en l'inversant, pour traiter l'autre zone latérale de la piste P. On pourrait aussi envisager de monter des outils 3 à griffe des deux côtés du bras de déport 10 pour traiter les deux zones latérales Z simultanément, comme le montre schématiquement la figure 1 (un outil étant représenté en trait continu, le second en trait pointillé).

Des moyens 34 pour enfoncer la griffe 4 de l'outil 3 dans le sol S sont aussi prévus sur l'équipement 1.

Dans une réalisation simple, l'outil 3 et, plus particulièrement, le porte-griffe 12 est réalisé en un matériau élastiquement déformable, de sorte que, par l'élasticité de l'outil, la griffe 4 a spontanément tendance à pénétrer dans le sol par réaction, à la suite de la déformation du porte-griffe lorsque la pointe 5 de la griffe s'enfonce dans le sol. Par exemple, sur les figures 1 à 3, le porte-griffe 12 en une seule pièce avec la griffe, peut être constitué à partir, d'une lame d'acier ou composite, ou à partir d'un fil de ressort. Ainsi, non seulement la griffe 4 s'enfonce dans le sol mais, l'outil 3 peut s'échapper élastiquement vers l'arrière, par rapport à l'avance du véhicule, lorsque la griffe bute sur un obstacle (pierre, racine, ...), ce qui permet de dégager la griffe, laquelle se repositionne dans le sol une fois l'obstacle franchi, là encore par l'élasticité de l'outil.

Dans une autre réalisation, les moyens d'enfoncement 34 sont définis par un organe d'actionnement élastique 36 qui presse la griffe 4 dans le sol S. Pour cela, comme le montre la figure 4, l'outil 3 est monté en bout de l'extrémité 37 du bras transversal de déport 10 du support 6 autour d'un axe d'articulations horizontal 38, prolongeant dans ce sens l'extrémité 37. Et l'organe d'actionnement 36 est un combiné ressort-amortisseur 39 relié par des axes d'articulation 40, 41 parallèles à l'axe 38, respectivement à une chape 42 prolongeant perpendiculairement l'extrémité 37 du bras transversal 10 et par une chape 43 issue du porte-griffe 12. L'action de ce combiné ressort-amortisseur 39 impose à l'outil 3 et notamment à sa griffe 4 un mouvement de rotation (flèche F1) autour de l'axe 38 tendant à faire pénétrer la pointe 5 de la griffe dans le sol.

Là aussi, en cas d'obstacle, la griffe 4 peut s'effacer par la rotation opposée de l'outil autour de l'axe 38 et revenir spontanément élastiquement sous l'action du combiné 39 vers le sol en s'engageant dans celui-ci suffisamment profondément.

Par ailleurs, la griffe 4 de l'outil 3, si elle peut être monobloc avec le porte-griffe 12, comme sur les figures 1 à 3, peut être démontable notamment pour être changée par suite de son usure pour faire le sillon dans un sol souvent dur. Pour cela, elle peut être rapportée, par des organes de fixation appropriés 45 représentés par leurs axes sur le porte-griffe plat 12, comme sur la figure 4, ou engagée par son extrémité 46 opposée à celle active 5, dans le porte-griffe 12 et maintenue en place dans celui-ci par des organes de fixation 47, par encliquetage ou analogue etc.., comme sur la figure 5. On rappelle, par ailleurs, que la forme de l'outil 3 à griffe peut varier d'une réalisation à l'autre sur les figures, l'essentiel étant que la griffe 4, démontable ou non, pénètre suffisamment dans le sol S pour réaliser le sillon SL à la manière d'un soc et sectionner la liaison filaire LF des engins enfouis E.

Dans la réalisation illustrée sur la figure 1, l'équipement de neutralisation 1 est monté directement sur la structure ou plaque avant 9 du véhicule. Cependant, cet équipement 1 peut être associé à un matériel roulant 50 attelé à la plaque avant du véhicule 2 et portant, sur sa structure à poutre transversale 51, d'autres équipements de neutralisation non représentés d'engins explosifs mais à déclenchement par pression, chaleur ou autre. Un tel matériel attelé à un véhicule blindé est, par exemple, décrit dans la demande de brevet FR 08 06923; publié sans numéro FR 2939504.

Dans ce cas, comme le montre la figure 6 représentant en particulier la structure à poutre avant 51 du matériel roulant 50 poussé par le véhicule, la masse même de ce matériel rigide assure l'enfoncement de la griffe 4 dans le sol. Avantageusement, la profondeur d'enfoncement de celle-ci peut être réglée par la position de l'outil 3, ou du porte-griffe sur la jambe de support 52 reliant la roue représentée 53 à la structure à poutre 51 par l'intermédiaire d'une articulation 54. Le porte-griffe 12 est ainsi réglé préalablement par rapport à la jambe 52 pour que l'extrémité libre en pointe 5 de la griffe 4 pénètre dans le sol avec la profondeur souhaitée (quelques centimètres), lorsque le matériel 50 roule sur la piste par ses roues 53. Ainsi, ces dernières jouent le rôle de butée évitant d'enfoncer trop profondément l'outil 4 dans le sol S par la masse même du matériel roulant 50, au-delà du réglage effectué.

Dans cet exemple de montage de l'équipement 1 associé à une roue du matériel, celle-ci pourra s'aligner automatiquement sur la trajectoire du véhicule. Il est donc intéressant de rendre solidaire l'outil 3 de la jambe 52 de la roue, de manière que la griffe 4 suive les mouvements de braquage de la roue et s'aligne ainsi, automatiquement. De la sorte, le travail de la griffe s'effectue sans ripage de celle-ci dans les virages et courbes rencontrées de la piste.

A la place des roues, ou en complément de celles-ci, on peut prévoir, pour limiter l'enfoncement de la griffe, un ou des éléments plats sous forme de ski (non représentés), liés à la structure à poutre et « glissant » sur le sol de la piste de sorte à définir une butée réglable pour la profondeur de la griffe.

Dans un autre mode de réalisation représenté que la figure 7, on combine en une seule pièce monobloc 60 le bras de déport latéral 10 et l'outil de travail 3 (le porte-outil dans ce cas) de l'équipement. Cette pièce monobloc 60 se présente sous la forme d'une lame arquée 61 élastiquement déformable, réalisée par exemple en acier. Une pointe 5 terminant la griffe 4 est rapportée, par des organes de fixation 62, à l'extrémité libre 63 de la lame arquée, dont l'autre extrémité 64 est destinée à se fixer au véhicule. La pièce élastique monobloc 60 permet, d'une part, d'assurer l'appui de la griffe 4 à pointe 5 dans le sol S et, d'autre part, de dégager la lame 61 de la zone Z de la piste, par son élasticité, lorsque la griffe à pointe enfoncée dans le sol rencontre un obstacle rigide (roc, souche, etc....)

Dans des variantes de réalisation non représentées, l'outil 3 pourrait comporter deux (ou plus) griffes 4 disposées en série l'une derrière l'autre, dans un même plan. Ainsi, si la première griffe rate la liaison filaire commandant l'engin explosif, la seconde griffe pouvant être avantageusement plus aigüe et étroite, et agissant dans le sillon réalisé par la première, assure la rupture de la liaison filaire.

Au lieu d'être disposées en série, les deux griffes 4 de l'outil 3 pourraient être montées en parallèle de sorte que, là aussi, on optimise l'efficacité de l'équipement de neutralisation 1.

Ce dernier muni de ses différents moyens suit ainsi le relief rencontré du bas-côté de la piste à contrôler, de façon que le contact entre l'outil à griffe et le sol soit assuré en continu pour accrocher les liaisons filaires à câble des engins explosifs et les sectionner par suite de l'avance du véhicule en neutralisant ceux-ci avant le passage du véhicule.

## Revendications

1. Equipement pour neutraliser des engins explosifs ou analogues enfouis dans le sol et commandés à distance par une liaison filaire, équipement du type destiné à être associé à un véhicule et comportant un outil pour dégager et couper la liaison filaire
- ledit outil (3) se présente sous la forme d'au moins une griffe d'extrémité (4) apte à pénétrer dans le sol pour accrocher ladite liaison filaire et rompre celle-ci par le déplacement dudit outil, et, par rapport à la direction d'avance apte à être imposée par le véhicule, ledit outil (3) à griffe (4) est déporté latéralement pour que cette dernière soit amenée dans l'une des zones latérales (Z) au véhicule, en se trouvant dans un plan sensiblement perpendiculaire au sol, **caractérisé en ce qu'**il, comprend un support allongé (6) au bout duquel est monté ledit outil (3) à griffe (4) pour le déporter latéralement sur ladite zone latérale choisie (Z), et qui se présente sous la forme d'un bras (10) qui est apte, d'un côté, à être relié transversalement au véhicule et auquel est associé, de l'autre côté, ledit outil (3) à griffe, et
- ledit outil (3) comporte un porte-griffe (12) dont la liaison avec le bras et/ou la griffe est du type amovible.

2. Equipement selon la revendication 1,
**caractérisé en ce qu'**il comprend des moyens d'enfoncement (34) de la griffe (4) dans le sol.

3. Equipement selon la revendication 2,
**caractérisé en ce que** lesdits moyens d'enfoncement (34) sont définis par l'élasticité même dudit outil (3) et/ou dudit support allongé (6), apte à forcer spontanément la griffe dans le sol.

4. Equipement selon la revendication 3,
**caractérisé en ce que** ledit support allongé (6) et ledit porte-griffe (12) sont réalisés en une unique lame élastiquement déformable.

5. Equipement selon la revendication 2,
**caractérisé en ce que** lesdits moyens d'enfoncement (34) sont définis par la masse propre dudit équipement.

6. Equipement selon la revendication 2,
**caractérisé en ce que** lesdits moyens d'enfoncement (34) sont définis par un organe d'actionnement élastique (36) monté entre le support allongé et l'outil à griffe, lesdits support et outil étant reliés l'un à l'autre par un axe d'articulation (38) autour duquel peut pivoter l'outil (3) à griffe.

7. Equipement selon la revendication 6,
**caractérisé en ce que** ledit organe d'actionnement (36) est un combiné ressort-amortisseur ou analogue.

8. Equipement selon l'une quelconque des revendications 1 à 7,
**caractérisé en ce qu'**il comporte des moyens de relevage (20) de l'outil (3) à griffe par rapport au sol.

9. Equipement selon la revendication 8,
**caractérisé en ce que** lesdits moyens de relevage (20) comprennent un vérin de commande (21) ou analogue monté respectivement entre le support allongé et l'outil à griffe, lesdits support et outil étant reliés l'un à l'autre autour d'un axe d'articulation (22).

10. Equipement selon l'une quelconque des revendications 1 à 9,
**caractérisé en ce qu'**il comprend des moyens fusibles (14) aptes à séparer l'outil (3) à griffe du reste de l'équipement.

11. Equipement selon la revendication 10,
**caractérisé en ce que** lesdits moyens fusibles (14) sont définis par une interface (15) à vis calibrées fusibles (16), disposée sur le support allongé (6) au niveau de l'une des liaisons de celui-ci à l'outil à griffe ou au véhicule.

12. Equipement selon l'une quelconque des revendications 1 à 11,
**caractérisé en ce qu'**il comprend des moyens pour limiter la profondeur d'enfoncement de la griffe dans le sol.

13. Equipement selon la revendication 12,
**caractérisé en ce que** lesdits moyens de limitation comprennent au moins une roue (53) à laquelle est lié ledit outil (3) à griffe et dont le contact avec le sol fait office de butée limitant l'enfoncement de la griffe (4) dans le sol.

14. Equipement selon la revendication 12,
**caractérisé en ce que** lesdits moyens de limitation comprennent au moins un élément plat sous forme de ski qui est lié audit outil à griffe et dont le contact avec le sol fait office de butée limitant l'enfoncement de la griffe dans le sol.

15. Equipement selon l'une quelconque des revendications 1 à 14,
**caractérisé en ce que** ledit outil (3) comprend au moins deux griffes disposées en série l'une derrière l'autre.

16. Equipement selon l'une quelconque des revendications 1 à 14,
**caractérisé en ce que** ledit outil (3) comprend au moins deux griffes disposées en parallèle.

17. Véhicule (2) destiné à la sécurisation d'itinéraires tels que routes, pistes ou analogues, susceptibles de comporter des engins explosifs ou analogues enfouis dans le sol et commandés à distance par une liaison filaire, **caractérisé en ce qu'**il comprend au moins un équipement de neutralisation (1) tel que défini selon l'une quelconque des revendications précédentes.

18. Véhicule selon la revendication précédente,
**caractérisé en ce qu'**il est du type piloté par un conducteur ou du type piloté à distance.

19. Véhicule selon l'une des revendications 17 et 18,
**caractérisé en ce que** ledit équipement (1) est porté par la structure dudit véhicule (2) ou par un matériel roulant (50) attelé à l'avant dudit véhicule et portant des moyens d'activation d'engins explosifs dont le déclenchement est commandé différemment.

## Claims

1. Device for neutralising explosive charges or the like which are buried in the ground and controlled remotely via a wired connection, the device being adapted for connection to a vehicle and comprising a tool for releasing and cutting the wired connection,
- said tool (3) has the form of at least one end claw (4) which is capable of penetrating the ground to catch said wired connection and break it by the displacement of said tool and, relative to the direction of forward motion, capable of being steered by the vehicle, said tool (3) with claw (4) is offset laterally so that the claw is brought into one of the lateral zones (Z) of the vehicle, in a plane substantially perpendicular to the ground, **characterised in that** it comprises an elongate support (6) at the end of which is mounted said tool (3) with claw (4) so the tool can be offset laterally on said selected lateral zone (Z), and which has the form of an arm (10) capable, on the one side, of being connected transversely to the vehicle and to which is connected, on the other side, said tool (3) with claw, and
- said tool (3) comprises a claw holder (12) removably connected to the arm and/or the claw.

2. Device according to claim 1, **characterised in that** it comprises means (34) for driving the claw (4) into the ground.

3. Device according to claim 2, **characterised in that** said driving means (34) are defined by the very resilience of said tool (3) and/or of said elongate support (6), capable of spontaneously forcing the claw into the ground.

4. Device according to claim 3, **characterised in that** said elongate support (6) and said claw holder (12) are made as a single resiliently deformable blade.

5. Device according to claim 2, **characterised in that** said driving means (34) are defined by the dead weight of said device.

6. Device according to claim 2, **characterised in that** said driving means (34) are defined by a resilient actuation member (36) mounted between the elongate support and the tool with claw, said support and tool being interconnected by a hinge pin (38) about which the tool (3) with claw can pivot.

7. Device according to claim 6, **characterised in that** said actuation member (36) is a combined spring/damper or the like.

8. Device according to any of claims 1 to 7, **characterised in that** it comprises means (20) for lifting the tool (3) with claw relative to the ground.

9. Device according to claim 8, **characterised in that** said lifting means (20) comprise an actuating cylinder (21) or the like mounted respectively between the elongate support and the tool with claw, said support and tool being interconnected about a hinge pin (22).

10. Device according to any of claims 1 to 9, **characterised in that** it comprises fusible means (14) capable of separating the tool (3) with claw from the rest of the device.

11. Device according to claim 10, **characterised in that** said fusible means (14) are defined by an interface (15) with fusible metering screws (16), arranged on the elongate support (6) at the level of one of the connections thereof to the tool with claw or to the vehicle.

12. Device according to any of claims 1 to 11, **characterised in that** it comprises means for limiting the depth to which the claw is driven into the ground.

13. Device according to claim 12, **characterised in that** said limitation means comprise at least one wheel (53) to which said tool (3) with claw is connected and the contact of which with the ground serves as a stop limiting the driving of the claw (4) into the ground.

14. Device according to claim 12, **characterised in that** said limitation means comprise at least one planar element in the form of a ski which is connected to said tool with claw and the contact of which with the ground serves as a stop limiting the driving of the claw into the ground.

15. Device according to any of claims 1 to 14, **characterised in that** said tool (3) comprises at least two claws arranged in series one behind the other.

16. Device according to any of claims 1 to 14, **characterised in that** said tool (3) comprises at least two claws arranged in parallel.

17. Vehicle (2) adapted for securing routes such as roads, paths or the like, likely to comprise explosive charges or the like which are buried in the ground and controlled remotely via a wired connection, **characterised in that** it comprises at least one neutralisation device (1) as defined in any of the preceding claims.

18. Vehicle according to the preceding claim, **characterised in that** it is controlled by a driver or controlled remotely.

19. Vehicle according to either claim 17 or claim 18, **characterised in that** said device (1) is carried by the structure of said vehicle (2) or by rolling stock (50) coupled to the front of said vehicle and carrying explosive charge activation means, the triggering of which is controlled differently.

## Patentansprüche

1. Einrichtung zum Unschädlichmachen von Sprengvorrichtungen oder ähnlichen Vorrichtungen, die im Boden vergraben sind und über einen Verbindungsdraht ferngesteuert werden, und die dazu bestimmt ist, an einem Fahrzeug befestigt zu werden, und die ein Werkzeug zur Freilegung und zum Durchtrennen des Verbindungsdrahtes umfasst, wobei
- das Werkzeug (3) in der Form mindestens einer Endkralle (4) ist, die in der Lage ist, in den Boden einzudringen, um den Verbindungsdraht einzuhaken und diesen durch Fortbewegung des Werkzeugs zu zerreißen, und, bezogen auf die Fahrtrichtung, die vom Fahrzeug auferlegt werden kann, ist das Werkzeug (3) mit Kralle (4) seitlich versetzt, damit diese letztere in einem der Bereiche (Z) seitlich des Fahrzeugs geführt wird, indem es sich in einer Ebene befindet, die im Wesentlichen senkrecht zum Boden ist, **dadurch gekennzeichnet, dass** die Einrichtung einen Längsträger (6) umfasst, an dessen Ende das Werkzeug (3) mit Kralle (4) befestigt ist, um es seitlich in den gewählten seitlichen Bereich (Z) zu versetzen, und der in der Form eines Arms (10) ist, der mit der einen Seite quer am Fahrzeug befestigt werden kann und mit der anderen Seite mit dem Werkzeug (3) mit Kralle verbunden ist, und
- das Werkzeug (3) einen Krallenträger (12) umfasst, dessen Verbindung mit dem Arm und/oder der Kralle lösbar ist.

2. Einrichtung nach Anspruch 1,
**dadurch gekennzeichnet, dass** sie Mittel zue Eindrückung (34) der Kralle (4) in den Boden umfasst.

3. Einrichtung nach Anspruch 2,
**dadurch gekennzeichnet, dass** die Mittel zue Eindrückung (34) durch die Federkraft selbst des Werkzeugs (3) und/oder des Längsträgers (6) bestimmt sind, die in der Lage ist, die Kralle von selbst in den Boden zu drücken.

4. Einrichtung nach Anspruch 3,
**dadurch gekennzeichnet, dass** der Längsträger (6) und der Krallenträger (12) in einem Stück als elastisch verformbare Schneide ausgeführt sind.

5. Einrichtung nach Anspruch 2,
**dadurch gekennzeichnet, dass** die Mittel zue Eindrückung (34) durch das Eigengewicht der Einrichtung bestimmt sind.

6. Einrichtung nach Anspruch 2,
**dadurch gekennzeichnet, dass** die Mittel zue Eindrückung (34) durch ein elastisches Wirkglied (36) bestimmt sind, das zwischen dem Längsträger und dem Werkzeug mit Kralle befestigt ist, wobei der Träger und das Werkzeug miteinander über eine Gelenkachse (38) verbunden sind, um die sich das Werkzeug (3) mit Kralle drehen kann.

7. Einrichtung nach Anspruch 6,
**dadurch gekennzeichnet, dass** das Wirkglied (36) eine Kombination aus Feder und Stoßdämpfer oder Ähnliches ist.

8. Einrichtung nach einem der Ansprüche 1 bis 7,
**dadurch gekennzeichnet, dass** sie Mittel zum Anheben (20) des Werkzeugs (3) mit Kralle vom Boden umfasst.

9. Einrichtung nach Anspruch 8,
**dadurch gekennzeichnet, dass** die Mittel zum Anheben (20) einen Stellantrieb (21) oder Ähnliches umfassen, der zwischen dem Längsträger bzw. dem Werkzeug mit Kralle befestigt ist, wobei der Träger und das Werkzeug miteinander um eine Gelenkachse (22) verbunden sind.

10. Einrichtung nach einem der Ansprüche 1 bis 9,
**dadurch gekennzeichnet, dass** die Einrichtung Schmelzmittel (14) umfasst, die das Werkzeug (3) mit Kralle von der übrigen Einrichtung abtrennen können.

11. Einrichtung nach Anspruch 10,
**dadurch gekennzeichnet, dass** die Schmelzmittel (14) durch eine Schnittstelle (15) mit Schmelz-Passschrauben (16) ausgeführt sind, die auf dem Längsträger (6) im Bereich einer seiner Verbindungen mit dem Werkzeug mit Kralle oder mit dem Fahrzeug angeordnet ist.

12. Einrichtung nach einem der Ansprüche 1 bis 11,
**dadurch gekennzeichnet, dass** sie Mittel zur Begrenzung der Eindrücktiefe der Kralle in den Boden umfasst.

13. Einrichtung nach Anspruch 12,
**dadurch gekennzeichnet, dass** die Mittel zur Begrenzung mindestens ein Rad (53) umfassen, mit dem das Werkzeug (3) mit Kralle verbunden ist und dessen Berührung mit dem Boden als Anschlag zur Begrenzung der Eindrückung der Kralle (4) in den Boden dient.

14. Einrichtung nach Anspruch 12,
**dadurch gekennzeichnet, dass** die Mittel zur Begrenzung mindestens ein flaches, skiförmiges Element umfassen, das mit dem Werkzeug mit Kralle verbunden ist und dessen Berührung mit dem Boden als Anschlag zur Begrenzung der Eindrückung der Kralle in den Boden dient.

15. Einrichtung nach einem der Ansprüche 1 bis 14,
**dadurch gekennzeichnet, dass** das Werkzeug (3) mindestens zwei Krallen umfasst, die in Reihe hintereinander angeordnet sind.

16. Einrichtung nach einem der Ansprüche 1 bis 14,
**dadurch gekennzeichnet, dass** das Werkzeug (3) mindestens zwei Krallen umfasst, die parallel angeordnet sind.

17. Fahrzeug (2), das zur Sicherung von Strecken wie Straßen,
Wegen oder Ähnlichem bestimmt ist, die Sprengvorrichtungen oder ähnliche Vorrichtungen umfassen können, die im Boden vergraben sind und über einen Verbindungsdraht ferngesteuert werden, **dadurch gekennzeichnet, dass** es mindestens eine Einrichtung zum Unschädlichmachen (1) gemäß Definition nach einem der vorhergehenden Ansprüche umfasst.

18. Fahrzeug nach vorhergehendem Anspruch,
**dadurch gekennzeichnet, dass** es durch einen Fahrer gesteuert oder ferngesteuert wird.

19. Fahrzeug nach einem der Ansprüche 17 und 18,
**dadurch gekennzeichnet, dass** die Einrichtung (1) durch das Gestell des Fahrzeugs (2) oder durch rollendes Material (50) getragen wird, das vorne am Fahrzeug befestigt ist und Mittel zur Aktivierung von Sprengvorrichtungen trägt, deren Auslösung auf unterschiedliche Weise angesteuert wird.
